# FASCICULE DE BREVET EUROPEEN

(11) **EP 1 973 126 B1**
(45) Date de publication et mention de la délivrance du brevet: **08.07.2009**
(21) Numéro de dépôt: 08354010.4
(22) Date de dépôt: 04.02.2008
(51) Int. Cl.: H01F 27/29

(54) **Bobine de tension primaire ajustable pour transformateur sec et transformateur HT/BT la comprenant**
Spule für Oberspannung, die für einen Trockentransformator und einen Hochspannungs-/Niedrigspannungstransformator, die sie enthalten, angepasst werden kann
Adjustable primary voltage coil for a dry-type transformer and HV/LV transformer comprising same

(30) Priorité: 20.03.2007 FR 0702010
(43) Date de publication de la demande: 24.09.2008
(73) Titulaire: Schneider Electric Industries SAS, 92500 Rueil-Malmaison (FR)
(72) Inventeur: Ginevra, Bernard, 38050 Grenoble Cedex 09 (FR); Megias, Jean, 38050 Grenoble Cedex 09 (FR); Meley, Jean-Pierre, 38050 Grenoble Cedex 09 (FR); Pulfer, Philippe, 38050 Grenoble Cedex 09 (FR); Carrante, Jean-Michel, 38050 Grenoble Cedex 09 (FR); Fausto, Franck, 38050 Grenoble Cedex 09 (FR); Walter, Fréderic, 38050 Grenoble Cedex 09 (FR)
(74) Mandataire: Péru, Laurence

(56) Documents cités:
- WO-A-98/10446
- FR-A- 1 578 613
- FR-A- 2 637 729
- FR-A- 2 673 484
- FR-A- 2 822 587
- US-A- 4 586 015

## Description

### DOMAINE TECHNIQUE

L'invention concerne de manière générale la réalisation de transformateurs de puissance pour la distribution de l'énergie électrique, monophasés ou multiphasés, du type enrobés ou immergés, dans lesquels la tension primaire ou secondaire peut être modulée.

En particulier, l'invention se rapporte à une bobine haute tension, souvent externe, pour une partie active d'un transformateur, réalisée sous la forme de galettes empilées dont l'orientation relative permet de modifier la tension d'entrée, ainsi qu'aux galettes adaptées à cet usage.

L'invention concerne également des modules de transformateur ainsi que les cellules unitaires de ces modules, formés avec un nombre variable de galettes.

### ETAT DE LA TECHNIQUE

Pour la distribution d'énergie, la tension du réseau est usuellement abaissée du niveau « haute tension » (entre 5 et 52 kV) à un niveau « basse tension » (inférieur à 1000 V) ; des transformateurs haute tension/basse tension (HT/BT) permettent cette modification, au prix d'échanges thermiques importants. Classiquement, ces transformateurs utilisent des huiles minérales comme fluide isolant et caloporteur.

Afin notamment de préserver l'environnement et d'éviter les risques de feu, des transformateurs dits enrobés, ou à isolation solide, ont été développés dans lesquels les enroulements primaire et secondaire, concentriques, sont chacun noyés dans de la résine diélectrique de moulage. La résine assure, outre l'isolation électrique, les échanges thermiques avec l'air afin de refroidir le transformateur. Les transformateurs de puissance enrobés peuvent en outre être blindés, en particulier au niveau de la bobine HT externe, pour augmenter leur isolement par rapport à l'environnement. Un exemple de réalisation est donné dans le document WO 98/10446.

Le procédé de réalisation des bobines est cependant lourd, et ce type de transformateur enrobé reste onéreux. En particulier, les enroulements sont fabriqués le plus souvent sur commande à partir d'un cahier des charges du client, notamment en fonction des tensions qu'il souhaite traiter et de la puissance envisagée.

### EXPOSE DE L'INVENTION

Parmi autres avantages, l'invention vise à pallier des inconvénients des transformateurs existants en rationalisant la gamme des enroulements, notamment en réalisant des bobines qui peuvent être adaptées à des transformateurs de puissance et/ou tension primaire différentes.

L'invention concerne en particulier une bobine, haute tension (revendication 5), réalisée par superposition de galettes de puissance comprenant plusieurs sorties (revendication 1). Suivant la connexion sur une galette et/ou entre deux galettes de puissance consécutives, il est possible d'ajuster la tension d'entrée en augmentant la puissance supportée d'entrée ; suivant le nombre de galettes, il est possible d'ajuster la puissance.

Sous un de ses aspects, l'invention a trait à une galette de puissance enrobée dans une résine isolante et comprenant une entrée et une pluralité de sorties accessibles, de préférence deux, de l'enroulement de spires. Avantageusement, la répartition angulaire des bornes relatives aux entrée/sorties est régulière. De préférence, les entrée/sorties sont accessibles depuis chaque face de la galette grâce à la présence de surmoulages latéraux en résine dans lesquels un dispositif de connexion permet l'insertion d'un connecteur coopérant avec une autre galette. Un exemple préféré concerne deux sorties, par exemple à 6 et 7 kV, et une entrée équidistantes de 120° débouchant dans trois protubérances.

Sous un autre aspect, l'invention concerne une bobine composée d'une pluralité de galettes de puissance superposées et connectées entre elles en série et/ou en parallèle, l'une des galettes de puissance au moins, de préférence toutes, comprenant une pluralité de sorties de tensions différentes. Avantageusement, toutes les galettes de puissance sont identiques, et notamment comprennent une protubérance pour chaque borne d'entrée et de sortie dans laquelle un connecteur peut être inséré pour directement les relier entre elles ; des bouchons peuvent être mis en place dans les protubérances non électriquement connectées. L'ajustement de la tension primaire est alors réalisé par le choix de la connexion (série ou parallèle) et l'orientation relative des galettes de puissance.

Selon l'invention, une bobine haute tension pour transformateur HT/BT selon l'invention comprend plusieurs galettes de puissance à plusieurs sorties superposées, associées à deux galettes d'extrémité, chaque galette d'extrémité comprenant une borne de connexion vers l'extérieur. Les galettes de puissance sont ainsi simplifiées et uniformisées au maximum, et il est possible, par les galettes d'extrémité, de s'adapter aux connectiques externes du client et/ou à la modularité souhaitée des transformateurs.

Les galettes d'extrémité peuvent être identiques de conception, ou l'une d'entre elles peut être dotée de moyens permettant une connexion avec la borne de l'autre galette d'extrémité. L'une des galettes d'extrémité au moins est adaptée pour être connectée avec une autre galette (par exemple la galette d'extrémité d'une autre bobine selon l'invention), et/ou pour le raccordement client.

Une bobine HT selon l'invention peut être associée à une bobine BT afin de réaliser une partie active de transformateur. Trois parties actives peuvent être associées à un circuit magnétique de façon à réaliser un module de transformation triphasée.

### BREVE DESCRIPTION DES FIGURES

D'autres avantages et caractéristiques ressortiront plus clairement de la description qui suit de modes particuliers de réalisation de l'invention, donnés à titre illustratif et nullement limitatifs, représentés dans les figures annexées.

La figure 1 illustre schématiquement la réalisation d'un module de transformation triphasée qui peut être fabriqué avec des galettes selon l'invention.

La figure 2 représente une galette de puissance selon un mode de réalisation préféré de l'invention ainsi que la connectique associée.

Les figures 3A et 3B montrent l'obtention de bobines de deux tensions primaires différentes grâce aux mêmes galettes selon l'invention.

Les figures 4A et 4B représentent des modes de réalisation préférés de galettes d'extrémité que l'on peut associer à une bobine selon l'invention.

### DESCRIPTION DETAILLEE

L'invention sera décrite en relation avec un empilement de quatre galettes de puissance identiques comprenant des sorties, en particulier à 6 et 7 kV, espacées de 120° avec une entrée à 0 V de l'enroulement. Ce mode de réalisation est particulièrement avantageux car, tout en ne compliquant pas de façon excessive la fabrication et la maintenance, il permet de couvrir la majorité des applications souhaitées (en particulier les transformateurs de 6, 7, 12, 14, 18, 21, 24, 28 kV). Il apparaîtra cependant clairement à l'homme du métier que cet exemple illustratif peut être adapté à la demande et que, notamment, d'autres choix de tensions de sortie sont envisageables, qu'un nombre différent de galettes peut être empilé, qui chacune peuvent comprendre plus de sorties si désiré, comme par exemple trois sorties espacées de 90°,...

Les galettes de puissance selon l'invention sont utilisées pour la fabrication de bobines HT de transformateur qui entrent dans la composition de transformateurs triphasés. Tel qu'illustré en figure 1, un transformateur 1 comprend trois cellules 2 de caractéristiques identiques qui sont solidarisées par des culasses. Chaque cellule 2 comprend, de façon concentrique, un noyau 4 de circuit magnétique, qui est de préférence réalisé à partir de plusieurs feuilles de tôle magnétique et une partie active ; chaque partie active est composée d'une bobine BT 6, enrobée ou imprégnée de résine isolante, autour de laquelle est placée une bobine HT 8, elle aussi enrobée Selon l'invention, la bobine HT 8 est composée de plusieurs galettes de puissance 10 superposées ; en particulier, les galettes de puissance 10 sont de préférence identiques pour diminuer le nombre de références industrielles. Tel qu'usuel, une galette HT 10 est constituée d'un enroulement de plusieurs spires conductrices et d'un système d'isolation, par exemple une résine d'enrobage et/ou d'imprégnation ; un blindage peut également être prévu.

Selon l'invention, il est possible d'augmenter la puissance grâce au nombre de galettes 10 mais aussi de multiplier les valeurs des tensions primaires tolérées : au moins une galette de puissance 10, illustrée en figure 2, dispose d'une entrée et de plusieurs sorties correspondant à un nombre de spires différent, et donc à différents pas de tension, c'est-à-dire que l'ensemble de spires s'étend entre une première extrémité de conducteur correspondant à une entrée et une deuxième extrémité de conducteur correspondant à une sortie, et qu'il comprend en outre au moins un accès conducteur entre les extrémités correspondant à une sortie additionnelle. Un système de connecteurs permet de raccorder les entrées et les sorties des galettes de puissance 10 en série ou en parallèle pour que la bobine 8 en résultant réponde à plusieurs tensions primaires.

Afin de faciliter les connexions, il est avantageux que les entrées et sorties, que l'on peut aussi qualifier de bornes, soient accessibles en des localisations latérales reproductibles de la galette de puissance 10, par exemple un câble de raccordement peut relier des orifices de sortie similaires à ceux présents dans l'enroulement décrit dans WO 98/10446. Cependant, selon un mode de réalisation préféré, des protubérances 12 sont réalisées, par exemple par surmoulage de la résine d'isolation 14, pour faire déboucher les conducteurs d'entrée et de sortie des galettes 10. En particulier, les protubérances 12 comprennent, à chaque extrémité, un orifice 16, muni par exemple d'une bague 18 qui est reliée aux accès conducteurs d'entrée et de sortie de l'enroulement de spires ; chaque orifice 16 peut recevoir un élément de connexion 20 afin de réaliser la connexion électrique avec une bobine 10 adjacente : grâce à cette géométrie, une solidarisation des bobines est également assurée.

En particulier, pour le mode de réalisation présenté plus haut, chaque galette de puissance 10 se présente sous la forme d'un anneau de résine 14 dans lequel est noyé l'enroulement de spires, muni de trois protubérances 12₀, 12₁, 12₂ à 120° correspondant respectivement à l'entrée (0 V) de l'enroulement des spires et deux sorties de pas de tension différent, notamment 6 et 7 kV. Les trois protubérances 12 comprennent un orifice 16 à chaque extrémité dans lequel peut être inséré un dispositif de connexion 20 qui peut être conducteur, comme par exemple un bicône 22, ou isolant comme un bouchon 24.

Pour réaliser une bobine 8 de transformateur, les galettes de puissance 10 sont empilées : selon l'ordonnancement des dispositifs de connexion conducteurs 22 dans les protubérances 12ᵢ, différentes tensions primaires sont couvertes. Ainsi, tel qu'illustré en figure 3A, pour obtenir une bobine 30 de tension primaire 24 kV, on pourrait utiliser quatre galettes de puissance 10₁, 10₂, 10₃, 10₄ connectées en série : des bicônes 22 sont insérés entre l'entrée 12₀ et la sortie 12₁ à 6 kV de deux galettes adjacentes. Avantageusement, un dispositif 24 de type bouchon isolant est mis en place entre les protubérances 12₂ non utilisées, afin de stabiliser l'ensemble et pour assurer l'isolation.

Tel qu'illustré en figure 3B, les quatre mêmes galettes de puissance 10, avec une orientation relative différente et une autre mise en place des connecteurs conducteurs 22 (et des éventuels bouchons isolants 24), permettent d'obtenir également une bobine 40 de tension primaire 14 kV, la sortie se faisant sur la deuxième protubérance 12₂ de la quatrième bobine 10₁ (deux ensembles de deux galettes mises en parallèle à 7 kV sont mis en série).

Bien que non représenté, l'homme du métier réalisera les modifications dans l'emplacement des connecteurs de ces quatre galettes de puissance, et l'orientation résultante des galettes, pour les autres tensions possibles. De même, selon son besoin, il adaptera le nombre de galettes. Par ailleurs, suivant le nombre de pas de tension de chaque galette de puissance, c'est-à-dire leur nombre de sorties, et pour couvrir toutes les combinaisons de connexions entre sorties, il est possible par exemple de mettre en place un nombre supérieur d'entrées, ou d'utiliser des systèmes plus complexes de connexion, ou de positionner les galettes indifféremment dans les deux sens pile et face.

Afin de faciliter la mise en place de la partie active du transformateur et notamment de standardiser et stabiliser les connexions d'entrée et sortie de la bobine HT 8, il est souhaitable de réaliser en outre des galettes d'extrémité 50 isolées mises en place sur les faces d'extrémité de la bobine 30, 40. En particulier, chaque galette d'extrémité 50 comprend des protubérances 52 similaires à celles des galettes de puissance 10, dotées d'orifices, qui avantageusement ne débouchent que sur une face, dans lesquels des moyens de liaison comme les bicônes 22 et les bouchons 24 peuvent être insérés ; les orifices sont eux aussi munis d'un système permettant la conduction électrique, par exemple de nature similaire à celui des galettes de puissance 10 (bagues 18,...). Les galettes d'extrémité comprennent en outre une ou plusieurs bornes d'entrée et/ou sortie 54 permettant la connexion plus « classique » vers des systèmes extérieurs (câbles de raccordement, autre galette,...) ; les bornes d'amenée de courant 54 peuvent être latérales ou localisées sur une face de la galette 50. Il est possible, selon l'ordonnancement des modules de transformateur, que les galettes d'extrémité soient alors à orientation fixe.

Selon un premier mode de réalisation préféré illustré en figure 4A, les deux galettes 50 d'extrémité sont identiques, simplement retournées l'une par rapport à l'autre afin de positionner l'orifice des protubérances de façon appropriée ; chaque protubérance 52 est électriquement connectée à une borne 54, qui sert d'amenée dans la galette supérieure et de sortie dans la galette inférieure. Ce système minimise le nombre de pièces et permet en outre de positionner les bornes d'entrée et de sortie selon toute orientation relative. La borne peut être doublée, avec de préférence deux bornes d'entrée, respectivement de sortie, latérales diamétralement opposées.

Il peut être avantageux, selon un autre mode de réalisation préféré illustré en figure 4B, d'utiliser une galette d'extrémité 50', de préférence la galette 50' supérieure, comprenant à la fois des bornes d'entrée 54' et de sortie 56', par exemple sur sa face externe, tel que décrit dans la demande de brevet FR 07 02011 intitulée *« Partie active de transformateur enrobé munie d'un système de connexion à une extrémité et transformateur HT*/*BT modulaire la comprenant* ». Les deux bornes de sortie 56' sont reliées électriquement à un accès 58', par exemple latéral, qui sera relié à la borne de sortie 54 de la galette inférieure 50 précédente ; par exemple l'accès 58' est positionné au dessus de la borne 54 de façon à utiliser une barre de liaison. Cette option permet de rendre la zone de connexion plus accessible, ce qui peut être particulièrement avantageux si des modules de transformateur sont mis en parallèle afin de réaliser un banc de transformation modulaire.

Il est entendu que les différents modes de réalisation, pour les connexions et les bornes notamment, peuvent être combinés selon le cahier des charges et l'encombrement. De même, des alternatives sont possibles.

L'invention permet, entre autres avantages, de :
- réaliser plusieurs modèles de transformateurs (puissance, tension primaire, système de connexion,...) avec peu de références industrielles ;
- réduire les délais et les coûts de fabrication par l'optimisation de l'outil industriel ;
- réduire les délais de livraison grâce à un assemblage sur des stocks que l'on peut optimiser ;
- réaliser un système permettant d'augmenter la VA locale, notamment en distribuant les pièces composant le transformateur individuellement et en les assemblant sur place ;
- réduire les coûts de maintenance, les bobines étant interchangeables.

## Revendications

1. Galette de puissance (10) pour transformateur haute tension/basse tension comprenant un enroulement annulaire de spires entre une entrée et une première sortie, et un enrobage (14) de résine isolante, l'entrée et la première sortie étant accessibles depuis l'extérieur de l'enrobage (14), **caractérisée par** la présence d'au moins une deuxième sortie de l'enroulement, correspondant à une tension différente de la première sortie, accessible depuis l'extérieur de l'enrobage (14).

2. Galette de puissance selon la revendication 1 comprenant deux sorties et une entrée séparées chacune de 120°.

3. Galette de puissance selon l'une des revendications 1 ou 2 dans laquelle l'enrobage (14) comprend des protubérances latérales (12), chaque entrée et chaque sortie étant reliées à une protubérance différente et débouchant de part et d'autre de la protubérance (12).

4. Galette de puissance selon la revendication 3 dans laquelle chaque protubérance (12) comprenant une entrée ou une sortie comprend un système conducteur (18) depuis l'enroulement de spires jusqu'à un orifice (16) dans lequel un connecteur électrique (22) peut être inséré.

5. Bobine haute tension (30, 40) pour transformateur haute tension/basse tension comprenant une superposition d'une pluralité de galettes de puissance (10) dotées d'une entrée et d'une sortie, une au moins des galettes de puissance (10) étant définie selon l'une des revendications 1 à 4, et chaque galette de puissance (10₁) étant reliée à au moins une autre galette de puissance (10₂) par au moins un dispositif de connexion conducteur (22).

6. Bobine haute tension (30, 40) pour transformateur haute tension/basse tension comprenant une superposition d'une pluralité de galettes de puissance (10) selon la revendication 4 identiques, chaque galette de puissance (10) étant reliée à au moins une autre galette de puissance par au moins un dispositif de connexion conducteur (22) dans l'orifice (16) d'une protubérance (12).

7. Bobine selon la revendication 6 comprenant des bouchons isolants (24) dans les orifices (16) non reliés par des dispositifs de connexion conducteurs (22).

8. Bobine (30, 40) selon l'une des revendications 5 à 7 comprenant en outre au moins une première galette d'extrémité (50) qui comprend au moins une première borne d'entrée/sortie (54) du courant reliée électriquement à au moins un système de connexion (52) qui peut être associé à une galette de puissance (10) par un dispositif de connexion conducteur (22).

9. Bobine selon la revendication 8 comprenant en outre une deuxième galette d'extrémité (50') qui comprend deux bornes d'entrée (54') du courant reliées électriquement à au moins un système de connexion (52') qui peut être associé à une galette de puissance (10) par un dispositif de connexion conducteur (22) et deux bornes de sortie (56') associées à un accès (58') pouvant être relié à la première borne (54) de la première galette d'extrémité (50).

10. Partie active de transformateur comprenant de manière concentrique une bobine basse tension (6) et une bobine haute tension selon l'une des revendications 5 à 9.

11. Module de transformateur triphasé comprenant trois parties actives selon la revendication 10 et un circuit magnétique.

## Claims

1. A power pancake coil (10) for a high voltage/low voltage transformer comprising an annular winding of turns between an input and a first output, and an insulating resin coating (14), the input and the first output being accessible from outside the coating (14), **characterized by** the presence of at least a second output of the winding, corresponding to a different voltage from the first output, which is accessible from outside the coating (14).

2. The power pancake coil according to claim 1 comprising two outputs and an input each separated by 120°.

3. The power pancake coil according to one of claims 1 or 2 wherein the coating (14) comprises lateral protuberances (12), each input and each output being connected to a different protuberance and opening out on each side of the protuberance (12).

4. The power pancake coil according to claim 3 wherein each protuberance (12) comprising an input or an output comprises a conducting system (18) extending from the winding of turns to an aperture (16) in which an electrical conductor (22) can be inserted.

5. A high-voltage coil (30, 40) for a high voltage/low voltage transformer comprising a superposition of a plurality of power pancake coils (10) provided with an input and an output, at least one of the power pancake coils (10) being defined according to one of claims 1 to 4, and each power pancake coil (10₁) being connected to at least one other power pancake coil (10₂) by at least one conducting connecting device (22).

6. A high-voltage coil (30, 40) for a high voltage/low voltage transformer comprising a superposition of a plurality of identical power pancake coils (10) according to claim 4, each power pancake coil (10) being connected to at least one other power pancake coil by at least one conducting connecting device (22) in the aperture (16) of a protuberance (12).

7. The coil according to claim 6 comprising insulating plugs (24) in the apertures (16) not connected by conducting connecting devices (22).

8. The coil (30, 40) according to one of claims 5 to 7 further comprising at least a first end pancake coil (50) which comprises at least a first current input/output terminal (54) electrically connected to at least one connecting system (52) which can be associated with a power pancake coil (10) by a conducting connecting device (22).

9. The coil according to claim 8 further comprising a second end pancake coil (50') which comprises two current input terminals (54') electrically connected to at least one connecting system (52') which can be associated with a power pancake coil (10) by a conducting connecting device (22) and two output terminals (56') associated with an access (58') able to be connected to the first terminal (54) of the first end pancake coil (50).

10. A transformer active part concentrically comprising a low-voltage coil (6) and a high-voltage coil according to one of claims 5 to 9.

11. A three-phase transformer module comprising three active parts according to claim 10 and a magnetic circuit.

## Patentansprüche

1. Leistungsscheibenspule (10) für einen Hochspannungs-Niederspannungs-Transformator, die eine zwischen einen Eingang und einen ersten Ausgang geschaltete aus Windungen gebildete ringförmige Wicklung sowie eine Kunstharz-Umhüllung (14) umfasst, wobei der Eingang und der erste Ausgang von der Außenseite der Umhüllung (14) zugänglich sind, **dadurch gekennzeichnet, dass** mindestens ein zweiter von der Außenseite der Umhüllung (14) zugänglicher Wicklungsausgang vorhanden ist, der einer anderen Spannung entspricht als der erste Ausgang.

2. Leistungsscheibenspule nach Anspruch 1 mit zwei Ausgängen und einem Eingang, die in einem Abstand von jeweils 120° zueinander versetzt angeordnet sind.

3. Leistungsscheibenspule nach einem der Ansprüche 1 oder 2, bei der die Umhüllung (14) seitliche Vorsprünge (12) aufweist, wobei jeder Eingang und jeder Ausgang mit einem anderen Vorsprung verbunden ist und auf beiden Seiten des Vorsprungs endet.

4. Leistungsscheibenspule nach Anspruch 3, bei der jeder Vorsprung (12) mit einem Eingang oder einem Ausgang ein Leitersystem (18) mit einer Verbindung von der Wicklung bis zu einer Öffnung (16) umfasst, in die ein elektrischer Verbinder (22) eingesetzt werden kann.

5. Hochspannungs-Wicklungsspule (30, 40) für einen Hochspannungs-Niederspannungs-Transformator, welche Spule mehrere übereinander geschichtete Leistungsscheibenspulen (10) mit einem Eingang und einem Ausgang umfasst, wobei mindestens eine der Leistungsscheibenspulen (10) nach einem der Ansprüche 1 bis 4 ausgeführt ist und jede Leistungsscheibenspule (10₁) über mindestens eine Leiterverbindungsanordnung (22) mit mindestens einer anderen Leistungsscheibenspule (10₂) verbunden ist.

6. Hochspannungs-Wicklungsspule (30, 40) für einen Hochspannungs-Niederspannungs-Transformator, welche Spule mehrere übereinander geschichtete identische Leistungsscheibenspulen (10) nach Anspruch 4 umfasst, wobei jede Leistungsscheibenspule (10) in der Öffnung (16) eines Vorsprungs (12) über mindestens eine Leiterverbindungsanordnung (22) mit mindestens einer anderen Leistungsscheibenspule verbunden ist.

7. Wicklungsspule nach Anspruch 6, bei der in den nicht über Leiterverbindungsanordnungen (22) miteinander verbundenen Öffnungen (16) Isolierstoffstopfen (27) angeordnet sind.

8. Wicklungsspule (30, 40) nach einem der Ansprüche 5 bis 7, die darüber hinaus mindestens eine erste Endscheibenspule (50) mit mindestens einer ersten Stromzuführungs- bzw. Abgangsklemme (54) umfasst, welche Klemme mit mindestens einem Verbindungssystem (52) elektrisch verbunden ist, das über eine Leiterverbindungsanordnung (22) einer Leistungsscheibenspule (10) zugeordnet werden kann.

9. Wicklungsspule nach Anspruch 8, die darüber hinaus eine zweite Endscheibenspule (50') mit zwei Stromzuführungsklemmen (54'), welche Klemmen mit mindestens einem Verbindungssystem (52) elektrisch verbunden sind, das über eine Leiterverbindungsanordnung (22) einer Leistungsscheibenspule (10) zugeordnet werden kann, sowie mit zwei Abgangsklemmen (56) umfasst, die einem Zugang (58') zugeordnet sind, der mit der ersten Klemme (54) der ersten Endscheibenspule (50) verbunden werden kann.

10. Aktives Teil eines Transformators, das eine Niederspannungs-Wicklungsspule und eine konzentrisch zu dieser angeordnete Hochspannungs-Wicklungsspule nach einem der Ansprüche 5 bis 9 umfasst.

11. Dreiphasen-Transformatormodul mit drei aktiven Teilen nach Anspruch 10 sowie einem Magnetkreis.
